# EUROPÄISCHE PATENTANMELDUNG

(11) **EP 4 194 660 A1**
(43) Veröffentlichungstag der Anmeldung: **14.06.2023**
(21) Anmeldenummer: 21212936.5
(22) Anmeldetag: 07.12.2021
(51) Int. Cl.: E06B 11/08

(54) **DURCHGANGSVORRICHTUNG ZUR ZUTRITTSKONTROLLE UND/ODER VEREINZELUNG**

(71) Anmelder: dormakaba Deutschland GmbH, 58256 Ennepetal (DE)
(72) Erfinder: Haungs, Elmar, 58256 Ennepetal (DE); Ooi, Boon Ping, 58256 Ennepetal (DE); Eigenmann, Patrik, 58256 Ennepetal (DE)
(74) Vertreter: Balder IP Law, S.L.

(57) **Zusammenfassung**

Die Erfindung betrifft eine Durchgangsvorrichtung (1) zur Zutrittskontrolle und/oder Vereinzelung, umfassend zumindest ein Sperrelement (2, 3), das in einen Durchgang der Durchgangsvorrichtung (1) ragt und den Durchgang sperrt, wobei das Sperrelement (2, 3) einen Grundkörper (20) mit zumindest einem Hohlraum aufweist, wobei der Hohlraum zumindest teilweise mit einer Füllung (21) gefüllt ist.

## Beschreibung

Die Erfindung betrifft eine Durchgangsvorrichtung zur Zutrittskontrolle und/oder Vereinzelung mit zumindest einem Sperrelement.

Die hier betrachtete Durchgangsvorrichtung ist beispielsweise als Drehsperre, Drehkreuz, Drehtür, Karusselltür oder Toranlage ausgebildet. All diese Durchgangsvorrichtungen können für die Zutrittskontrolle und/oder zur Vereinzelung von Personen oder Fahrzeugen eingesetzt werden. Hierzu weisen die Durchgangsvorrichtungen zumindest ein Sperrelement auf, das in den Durchgang ragt und dadurch den Durchgang sperrt. Das Sperrelement kann dabei ein feststehendes Sperrelement oder ein bewegliches Sperrelement sein, mit dem der Durchgang wahlweise freigegeben werden kann. Eine vorbekannte Durchgangsvorrichtung, ausgebildet als Drehkreuz, zeigt beispielsweise EP 0 655 546 B1.

Es ist Aufgabe vorliegender Erfindung, eine Durchgangsvorrichtung zur Zutrittskontrolle und/oder Vereinzelung anzugeben, die zumindest ein Sperrelement zum Sperren des Durchgangs aufweist, das bei einfacher Herstellung möglichst leicht und gleichzeitig robust gegenüber Sabotage ist.

Die Lösung der Aufgabe erfolgt durch die Merkmale des unabhängigen Anspruchs. Die abhängigen Ansprüche haben bevorzugte Weiterbildungen der Erfindung zum Gegenstand.

Die Erfindung zeigt eine Durchgangsvorrichtung zur Zutrittskontrolle und/oder Vereinzelung. Die Durchgangsvorrichtung umfasst zumindest ein Sperrelement. Dieses ragt in einen Durchgang der Durchgangsvorrichtung und sperrt somit den Durchgang. Bei dem Durchgang kann es sich um einen dauerhaft blockierten Weg handeln, der über ein feststehendes Sperrelement, beispielsweise ein Gitter, blockiert ist. Wie noch im Detail erläutert wird, handelt es sich bei dem Durchgang jedoch vorzugsweise um einen freigebbaren Weg, der mit einem beweglich angeordneten Sperrelement freigegeben werden kann.

Das Sperrelement ist im Gegensatz zum Stand der Technik nicht aus einem hohlen, mit Luft gefüllten Rohr gebildet, sondern weist einen Hohlraum auf, der zumindest teilweise mit einer Füllung gefüllt ist. Hierzu umfasst das Sperrelement einen Grundkörper, in dem der Hohlraum ausgebildet ist.

Der Grundkörper ist vorzugsweise durch eine Hülse oder ein Hohlprofil gebildet. Der Grundkörper kann grundsätzlich beliebige Geometrie und beliebigen Querschnitt aufweisen. Insbesondere ist vorgesehen, dass der Grundkörper als Hülse im Querschnitt geschlossen ringförmig ist, dabei vorzugsweise jedoch nicht auf einen runden oder ovalen Querschnitt beschränkt ist. Durch den geschlossen ringförmigen Querschnitt umschließt die Hülse den inneren Hohlraum vollständig.

Insbesondere ist vorgesehen, dass sich der Grundkörper entlang seiner Länge von einem Anfang bis zu seinem Ende erstreckt, wobei der Grundkörper, insbesondere der Hohlraum, am Anfang und/oder am Ende offen sein kann.

Im Inneren des Sperrelements, also im Hohlraum, befindet sich eine Füllung. Die Füllung kann dem Sperrelement eine erhöhte Biegesteifigkeit verleihen. In erster Linie ist die Füllung jedoch dazu vorgesehen, das Sperrelement gegenüber Fremdeinwirkung robuster auszugestalten. Insbesondere ist die Füllung so ausgelegt, dass das Sperrelement möglichst robust gegenüber mechanischer Einwirkung, insbesondere mittels einer Säge, ist. Gleichzeitig wird bevorzugt darauf geachtet, dass die Füllung, insbesondere das gesamte Sperrelement, möglichst leicht gestaltet ist, so dass die Durchgangsvorrichtung einfach zu montieren ist und sich das Sperrelement mit relativ geringer Kraft bewegen, insbesondere beschleunigen, lässt.

Die Füllung liegt grundsätzlich in festem Aggregatszustand vor und unterscheidet sich in ihrem Material vorzugsweise von dem Material des Grundkörpers. Grundsätzlich kann die Füllung in den Hohlraum eingeschoben sein. Bevorzugt ist jedoch vorgesehen, dass der Hohlraum mit der Füllung vergossen ist. Die Füllung ist somit in den Hohlraum eingegossen und ausgehärtet.

Vorzugsweise ist der Grundkörper aus Metall und/oder Kunststoff gefertigt. Dabei kann der Grundkörper teilweise aus Metall und teilweise aus Kunststoff gefertigt sein. Insbesondere ist jedoch vorgesehen, dass der Grundkörper entweder vollständig aus Metall oder vollständig aus Kunststoff gefertigt ist. Bei dem Kunststoff handelt es vorzugsweise um einen faserverstärkten Kunststoff.

Insbesondere ist vorgesehen, dass der Hohlraum des Grundkörpers vollständig oder nahezu vollständig mit der Füllung gefüllt ist. In bevorzugter Ausführung ist vorgesehen, dass zumindest 50%, insbesondere zumindest 80%, des Hohlraums mit der Füllung gefüllt sind. Die Prozent-Angaben beziehen sich dabei auf das Volumen.

Die Füllung ist vorzugsweise aus Kunststoff oder Metall oder einer Betonmischung gebildet. Dadurch ist die Füllung vorzugsweise gießbar. Bei dem Kunststoff handelt es sich vorzugsweise um ein Kunstharz. Bei dem Metall handelt es sich vorzugsweise um ein gießbares Metall, insbesondere um eine Aluminiumlegierung oder um Stahl oder Edelstahl, insbesondere um eine Stahllegierung oder eine Edelstahllegierung. Aluminium kann dabei das Gewicht reduzieren. Stahl kann dabei Stabilitätsvorteile liefern. Die Füllung kann dabei einen Zuschlag oder mehrere verschiedene Zuschläge aufweisen.

Als einziger oder einer von mehreren Zuschlägen wird vorzugsweise Gestein oder ein Mineral verwendet. Bei dem Mineral handelt es sich insbesondere um Korund. Besonders bevorzugt wird ein Gestein oder Mineral als Zuschlag verwendet, das eine Mohshärte von zumindest 5, weiter vorzugsweise zumindest 8, besonders vorzugsweise zumindest 10, aufweist.

Zusätzlich oder alternativ kann als Zuschlag Kautschuk und/oder Fasern verwendet werden. Bei den Fasern werden insbesondere Kunststofffasern eingesetzt.

Die aufgezeigten Zuschläge ermöglichen insbesondere einen relativ hohen Widerstand der Füllung gegenüber einer Fremdeinwirkung mittels einer Säge.

Bevorzugt ist das Sperrelement wie folgt dimensioniert: Das Sperrelement weist einen Außendurchmesser von vorzugsweise zumindest 20 mm, insbesondere zumindest 30 mm, insbesondere zumindest 50 mm auf; und/oder das Sperrelement weist vorzugsweise einen Außendurchmesser von höchstens 300 mm, insbesondere höchsten 200 mm, insbesondere höchstens 150 mm auf; und/oder der Grundkörper weist vorzugsweise eine Wandstärke von zumindest 0,5 mm, insbesondere zumindest 1 mm, insbesondere zumindest 2 mm, insbesondere zumindest 3 mm auf; und/oder der Grundkörper weist vorzugsweise eine Wandstärke bis zu 10 mm, insbesondere bis zu 5 mm, insbesondere bis zu 3 mm auf. Die größeren Wandstärken sorgen dabei für höhere Sicherheit und die kleineren Wandstärken tragen zur Gewichtsreduktion bei. Der Außendurchmesser wird insbesondere bezüglich der Längserstreckung des Sperrelements in seiner Mitte gemessen. Auch die Wandstärke wird bezüglich der Längserstreckung des Sperrelements vorzugsweise in seiner Mitte gemessen.

Des Weiteren ist bevorzugt vorgesehen, dass sich das Sperrelement über eine erste Länge erstreckt. Der Grundkörper erstreckt sich dabei über eine zweite Länge. Die Füllung erstreckt sich dabei über eine dritte Länge. Die drei Längen werden parallel, insbesondere koaxial zueinander, gemessen. Das Sperrelement kann grundsätzlich zusätzlich zum Grundkörper weitere Elemente, wie beispielsweise eine Endkappe oder ein Anschlusselement aufweisen. Über das Anschlusselement kann das Sperrelement beispielsweise an einer Drehsäule oder Ähnlichem befestigt werden. Daher kann der Grundkörper kürzer ausfallen als das Sperrelement. Allerdings ist bevorzugt vorgesehen, dass sich die zweite Länge über zumindest 50%, vorzugsweise zumindest 80%, der ersten Länge erstreckt. Der Grundkörper ist vorzugsweise vollständig mit der Füllung gefüllt. Allerdings können Teilbereiche des Grundkörpers auch nicht gefüllt sein. Vorzugsweise ist vorgesehen, dass sich die dritte Länge über zumindest 50%, vorzugsweise zumindest 80%, besonders vorzugsweise zumindest 90%, der zweiten Länge erstreckt.

Das zumindest eine Sperrelement zum Sperren und Freigeben des Durchgangs ist vorzugsweise beweglich, insbesondere drehbeweglich oder verschiebbar, relativ zu einem Tragelement der Durchgangsvorrichtung angeordnet. Dieses Tragelement ist ein feststehender Teil der Durchgangsvorrichtung, an dem auch feststehende Sperrelemente angeordnet sein können, beispielsweise in Form eines Sperrrechens eines Drehkreuzes.

Insbesondere kann die Durchgansvorrichtung einen vorzugsweise elektromechanischen Antrieb aufweisen, um das Sperrelement zu bewegen. Somit kann der Durchgang wahlweise gesperrt oder freigegeben werden, vorzugsweise ohne, dass ein Benutzer das Sperrelement manuell betätigen muss. Dadurch kann die Durchgansvorrichtung als automatische Durchgansvorrichtung ausgebildet sein.

Vorzugsweise ist vorgesehen, dass die Durchgangsvorrichtung mehrere, insbesondere zumindest drei oder zumindest vier, Sperrelemente umfasst, die vorzugsweise parallel zueinander, insbesondere in vertikaler oder horizontaler oder diagonaler Ausrichtung, in den Durchgang ragen und vorzugsweise den Durchgang sperren. Durch diese Anordnung von mehreren parallel angeordneten Sperrelementen kann ein größerer Bereich bezüglich der Breite oder der Höhe des Durchgangs gesperrt werden.

Es ist bevorzugt vorgesehen, dass die beschriebene Durchgangsvorrichtung als Drehsperre ausgebildet ist. Die Drehsperre umfasst zumindest zwei der Sperrelemente in Form von Sperrholmen. Diese Sperrholme sind um eine gemeinsame Drehachse drehbar gelagert.

Die Durchgangsvorrichtung ist vorzugsweise als Drehkreuz ausgebildet, insbesondere mit zumindest einem Drehholm und/oder mit zumindest einem Drehkreuzflügel, insbesondere mehreren Drehkreuzflügeln, und/oder mit zumindest einem Sperrrechen und/oder mit zumindest einer Drehkreuzsäule. Der Drehholm des Drehkreuzes und/oder der Drehkreuzflügel des Drehkreuzes und/oder der Sperrrechen des Drehkreuzes und/oder die Drehkreuzsäule des Drehkreuzes weisen vorzugsweise zumindest eines der Sperrelemente auf oder ist/sind als solches Sperrelement ausgebildet. Das Drehkreuz kann somit zumindest einen Drehkreuzflügel aufweisen, der vorzugsweise an der Drehkreuzsäule drehbar gelagert ist. Des Weiteren kann das Drehkreuz bevorzugt einen Sperrrechen aufweisen. Sowohl am Sperrrechen als auch an den Drehkreuzflügeln können die beschriebenen Sperrelemente eingesetzt werden. Im Bereich des Drehkreuzflügels handelt es sich dabei um bewegliche Sperrelemente. Beim Sperrrechen werden feststehende Sperrelemente eingesetzt.

Des Weiteren kann die beschriebene Durchgangsvorrichtung als Drehtür mit zumindest einem Drehtürflügel ausgebildet sein. An dem Drehtürflügel befindet sich dabei zumindest eines der beschriebenen Sperrelemente.

Des Weiteren kann die beschriebene Durchgangsvorrichtung als Karusselltür mit zumindest einem Karusselltürflügel ausgebildet sein, wobei zumindest einer der Karusselltürflügel zumindest eines der Sperrelemente aufweist. Das Sperrelement kann dabei als ein Rahmenelement des Karusselltürflügels ausgebildet sein.

Des Weiteren kann die beschriebene Durchgangsvorrichtung als Schiebetüranlage mit zumindest einem Schiebetürflügel ausgebildet sein, wobei zumindest einer der Schiebetürflügel zumindest eines der Sperrelemente aufweist. Das Sperrelement kann dabei als ein Rahmenelement des Schiebetürflügels, insbesondere als ein Rahmenelement einer gebogenen Schiebetür, ausgebildet sein.

Des Weiteren ist vorgesehen, dass die beschriebene Durchgangsvorrichtung als Toranlage mit einem Tor ausgebildet. Die Toranlage weist insbesondere ein Tor auf, das als Drehtor oder Schiebetor ausgebildet ist. Dieses Tor weist zumindest eines der beschriebenen Sperrelemente auf.

Die Erfindung wird nun anhand eines Ausführungsbeispiels näher beschrieben. Dabei zeigen:
- Fig. 1: eine perspektivische Ansicht eines Sperrelements einer erfindungsgemäßen Durchgangsvorrichtung gemäß den Ausführungsbeispielen,
- Fig. 2: den in Fig. 1 gekennzeichneten Schnitt A:A,
- Fig. 3: den in Fig. 1 gekennzeichneten Schnitt B:B,
- Fig. 4: eine erfindungsgemäße Durchgangsvorrichtung gemäß einem ersten Ausführungsbeispiel, und
- Fig. 5: eine erfindungsgemäße Durchgangsvorrichtung gemäß einem zweiten Ausführungsbeispiel.

Im Folgenden wird anhand der Fig. 1 bis 3 ein Sperrelement 2, 3 einer Durchgangsvorrichtung 1 im Detail beschrieben. Das Sperrelement 2, 3 gemäß den Fig. 1 bis 3 kann in jeglicher Durchgangsvorrichtung 1 eingesetzt werden; so auch in den Durchgangsvorrichtungen gemäß dem ersten Ausführungsbeispiel aus Fig. 4 und dem zweiten Ausführungsbeispiel aus Fig. 5.

Fig. 1 zeigt in rein schematischer Ansicht eine perspektivische Ansicht eines Sperrelementes 2, 3, dass sowohl als bewegliches Sperrelement 2 als auch als feststehendes Sperrelement 3 eingesetzt werden kann. Den genauen Aufbau des Sperrelements 2, 3 zeigen die Schnitte in den Fig. 2 und 3.

Das Sperrelement 2, 3 weist einen Grundkörper 20 ausgebildet als eine Hülse auf. Der Grundkörper 20 ist, wie im allgemeinen Teil der Beschreibung erläutert, vorzugsweise aus Metall oder Kunststoff gefertigt.

Im Inneren des Grundkörpers 20, also im Hohlraum des Grundkörpers 20, befindet sich eine Füllung 21. Im gezeigten Ausführungsbeispiel ist der Grundkörper 20 vollständig, d.h., über den gesamten Durchmesser und die gesamte Länge, mit der Füllung 21 gefüllt. Die Füllung 21 ist, wie im allgemeinen Teil der Beschreibung erläutert, aus Metall oder Kunststoff, gegebenenfalls mit den beschriebenen Zuschlägen gebildet.

Der Grundkörper 20 weist eine Wandstärke 23 und einen Außendurchmesser 22 auf. Der Außendurchmesser 22 und die Wandstärke 23 sind insbesondere wie im allgemeinen Teil der Beschreibung erläutert wurde dimensioniert.

Fig. 3 zeigt rein schematisch, dass sich das Sperrelement 2, 3 von einem Anschlusselement 25 bis zu einer Endkappe 24 erstrecken kann. Aufgrund des Anschlusselementes 25 oder einer sonstigen Ausgestaltung dieses Bereichs des Sperrelements 2, 3 und gegebenenfalls aufgrund einer Endkappe 24 oder eines sonstigen Verschlusses des Hohlraums kann das gesamte Sperrelemente 2, 3 mit einer ersten Länge 26 länger ausgestaltet sein, als der Grundkörper 20 mit seiner zweiten Länge 27. Im Inneren des Grundkörpers 20 erstreckt sich die Füllung 21 über eine dritte Länge 28. Die drei Längen 26, 27, 28 wurden in ihrer Dimensionierung im allgemeinen Teil der Beschreibung erläutert.

Fig. 4 zeigt die Ausgestaltung der Durchgangsvorrichtung 1 als Drehkreuz 5 und als Drehtür 9. Das Drehkreuz 5 weist eine Drehkreuzsäule 7 auf, die vertikal ausgerichtet ist und drehbar ist. Von dieser Drehkreuzsäule 7 erstrecken sich zwei oder drei Drehkreuzflügel 6.

Jeder Drehkreuzflügel 6 weist mehrere bewegliche Sperrelemente 2 auf, die sich in horizontaler Richtung von der Drehkreuzsäule 7 erstrecken. Durch Drehen der Drehkreuzflügel 6 erfolgt eine Zutrittskontrolle und/oder Vereinzelung eintretender Personen.

Des Weiteren zeigt Fig. 4, dass das Drehkreuz 5 einen Sperrrechen 8 aufweisen kann. Dieser Sperrrechen 8 ist durch mehrere horizontale feststehende Sperrelemente 3 gebildet. Die feststehenden Sperrelemente 3 des Sperrrechens 8 sind derart voneinander beabstandet, so dass zwischen ihnen die beweglichen Sperrelemente 2 der Drehkreuzflügel 6 durchbewegt werden können.

Darüber hinaus zeigt Fig. 4, wie die Durchgangsvorrichtung 1 als Drehtür 9 ausgebildet werden kann. Im gezeigten Ausführungsbeispiel gemäß Fig. 4 befindet sich diese Drehtür 9 auf der rechten Seite und dient beispielsweise dafür, mit Fahrrädern, Kinderwägen oder sonstigen Gegenständen den Durchgang zu passieren. Die Drehtür 9 weist eine Drehtürsäule 10 auf, an der der Drehtürflügel 11 befestigt ist. Der Drehtürflügel 11 ist zumindest teilweise durch bewegliche Sperrelemente 2 gebildet. Diese Sperrelemente 2 werden hier als bewegliche Sperrelemente 2 bezeichnet, da sie Bestandteil des Drehtürflügels 11 sind und zum Freigeben des Durchgangs bewegt werden.

Des Weiteren zeigt das Ausführungsbeispiel in Fig. 4 im oberen rechten Bereich ein feststehendes Gitter, das durch feststehende Sperrelemente 3 gebildet ist. Links des Drehkreuzes 5 befinden sich vertikal ausgerichtete Gitterstäbe, die ebenfalls durch feststehende Sperrelemente 3 gebildet sind.

Der Rahmen der Durchgangsvorrichtung 1 in Fig. 4 kann allgemein als Tragelement 4 bezeichnet werden. Die beweglichen Sperrelemente 2 bewegen sich direkt oder indirekt relativ zu diesem Tragelement 4, um den Durchgang wahlweise zu sperren und freizugeben. Die feststehenden Sperrelemente 3 sind bezüglich des Tragelementes 4 feststehend und blockieren in dem Bereich, in dem sie angeordnet sind, dauerhaft den Durchgang.

Fig. 5 zeigt die Ausgestaltung der Durchgangsvorrichtung 1 als Drehsperre 12. Bei der Drehsperre 12 sind zwei bewegliche Sperrelemente 2 als sog. "Sperrholme" ausgebildet. Diese als Sperrholme ausgebildeten beweglichen Sperrelemente 2 sind um eine gemeinsame Achse relativ zum dargestellten Tragelement 4 drehbar, um so den Zutritt zu kontrollieren und gleichzeitig eine Vereinzelung zu erreichen.

### Bezugszeichenliste

- 1: Durchgangsvorrichtung
- 2: bewegliches Sperrelement
- 3: feststehendes Sperrelement
- 4: Tragelement
- 5: Drehkreuz
- 6: Drehkreuzflügel
- 7: Drehkreuzsäule
- 8: Sperrrechen
- 9: Drehtür
- 10: Drehtürsäule
- 11: Drehtürflügel
- 12: Drehsperre
- 20: Grundkörper
- 21: Füllung
- 22: Außendurchmesser
- 23: Wandstärke
- 24: Endkappe
- 25: Anschlusselement
- 26: erste Länge
- 27: zweite Länge
- 28: dritte Länge

## Patentansprüche

1. Durchgangsvorrichtung (1) zur Zutrittskontrolle und/oder Vereinzelung, umfassend zumindest ein Sperrelement (2, 3), das in einen Durchgang der Durchgangsvorrichtung (1) ragt und den Durchgang sperrt, wobei das Sperrelement (2, 3) einen Grundkörper (20) mit zumindest einem Hohlraum aufweist, wobei der Hohlraum zumindest teilweise mit einer Füllung (21) gefüllt ist.

2. Durchgangsvorrichtung nach Anspruch 1, wobei der Hohlraum mit der Füllung (21) vergossen ist.

3. Durchgangsvorrichtung nach einem der vorhergehenden Ansprüche, wobei der Grundkörper (20) aus Metall und/oder Kunststoff, insbesondere faserverstärktem Kunststoff, gefertigt ist.

4. Durchgangsvorrichtung nach einem der vorhergehenden Ansprüche, wobei die Füllung (21) den Hohlraum zu zumindest 50%, vorzugsweise zu zumindest 80%, besonders vorzugsweise vollständig, füllt.

5. Durchgangsvorrichtung nach einem der vorhergehenden Ansprüche, wobei die Füllung (21) zumindest teilweise aus Kunststoff, insbesondere Kunstharz oder faserverstärktem Kunststoff, oder Metall, insbesondere einer Aluminiumlegierung, oder einer Betonmischung mit oder ohne Zuschlag gebildet ist.

6. Durchgangsvorrichtung nach Anspruch 5, wobei als Zuschlag ein Gestein oder Mineral, insbesondere Korund, zugesetzt ist, wobei das Gestein oder Mineral vorzugsweise eine Mohshärte von zumindest 5, weiter vorzugsweise zumindest 8, besonders vorzugsweise zumindest 10, aufweist.

7. Durchgangsvorrichtung nach einem der Ansprüche 5 oder 6, wobei als Zuschlag Kautschuk und/oder Fasern, insbesondere Kunststofffasern, zugesetzt sind.

8. Durchgangsvorrichtung nach einem der vorhergehenden Ansprüche,
• wobei das Sperrelement (2, 3) einen Außendurchmesser (22) von zumindest 20 mm, insbesondere zumindest 30 mm, insbesondere zumindest 50 mm aufweist,
• und/oder wobei das Sperrelement (2, 3) einen Außendurchmesser von höchstens 300 mm, insbesondere höchsten 200 mm, insbesondere höchstens 150 mm aufweist,
• und/oder wobei der Grundkörper (20) eine Wandstärke (23) von zumindest 0,5 mm, insbesondere zumindest 1 mm, insbesondere zumindest 2 mm, insbesondere zumindest 3 mm aufweist,
• und/oder wobei der Grundkörper (20) eine Wandstärke (23) bis zu 10 mm, insbesondere bis zu 5 mm, insbesondere bis zu 3 mm aufweist.

9. Durchgangsvorrichtung nach einem der vorhergehenden Ansprüche, wobei das zumindest eine Sperrelement (2) zum Sperren und Freigeben des Durchgangs beweglich, insbesondere drehbeweglich oder verschiebbar, relativ zu einem Tragelement (4) der Durchgangsvorrichtung angeordnet ist.

10. Durchgangsvorrichtung nach einem der vorhergehenden Ansprüche, wobei der Grundkörper (20) als eine Hülse oder als ein Hohlprofil ausgebildet ist.

11. Durchgangsvorrichtung nach einem der Ansprüche 1 bis 10, ausgebildet als Drehsperre (12), wobei zumindest zwei der Sperrelemente (2) in Form von Sperrholmen um eine gemeinsame Achse drehbar gelagert sind.

12. Durchgangsvorrichtung nach einem der Ansprüche 1 bis 10, ausgebildet als Drehkreuz (5), mit zumindest einem Drehholm und/oder mit zumindest einem Drehkreuzflügel (6), insbesondere mehreren Drehkreuzflügeln (6), und/oder mit zumindest einem Sperrrechen (8) und/oder mit zumindest einer Drehkreuzsäule (7), wobei der Drehholm des Drehkreuzes (5) und/oder der Drehkreuzflügel (6) des Drehkreuzes (5) und/oder der Sperrrechen (8) des Drehkreuzes (5) und/oder die Drehkreuzsäule (7) des Drehkreuzes (5) zumindest eines der Sperrelemente (2, 3) aufweist oder als Sperrelement (2, 3) ausgebildet ist/sind.

13. Durchgangsvorrichtung nach einem der Ansprüche 1 bis 10, ausgebildet als Drehtür (9) mit zumindest einem Drehtürflügel (11), wobei der zumindest eine Drehtürflügel (11) zumindest eines der Sperrelemente (2) aufweist.

14. Durchgangsvorrichtung nach einem der Ansprüche 1 bis 10, ausgebildet als Karusselltür mit zumindest einem Karusselltürflügel, wobei der Karusselltürflügel zumindest eines der Sperrelemente (2) aufweist.

15. Durchgangsvorrichtung nach einem der Ansprüche 1 bis 10, ausgebildet als Schiebetüranlage mit zumindest einem Schiebetürflügel, wobei der Schiebetürflügel zumindest eines der Sperrelemente (2) aufweist.
